# EUROPÄISCHE PATENTSCHRIFT

(11) **EP 0 541 187 B1**
(45) Veröffentlichungstag und Bekanntmachung des Hinweises auf die Patenterteilung: **17.04.1996**
(21) Anmeldenummer: 92250229.9
(22) Anmeldetag: 26.08.1992
(51) Int. Cl.: H01H 33/40, H01H 33/36, H01H 33/00

(54) **Einrichtung zum Abbremsen einer Drehbewegung**
Appliance for braking ratio of a rotation
Dispositif pour le taux de freinage d'une rotation

(30) Priorität: 17.10.1991 DE 4134580
(43) Veröffentlichungstag der Anmeldung: 12.05.1993
(73) Patentinhaber: SIEMENS AKTIENGESELLSCHAFT, D-80333 München (DE)
(72) Erfinder: Giese, Burkhard, W-1000 Berlin 20 (DE)

(56) Entgegenhaltungen:
- DD-A- 296 377
- DE-B- 2 528 228

## Beschreibung

Die Erfindung bezieht sich auf eine Einrichtung zum Abbremsen der Drehbewegung einer Welle im Antriebssystem eines Hochspannungsschalters mit wenigstens einem entlang eines Teils des Umfangs der Welle hervorstehenden, zwei Flanken aufweisenden Ansatz.

Eine derartige Einrichtung ist beispielsweise aus der DE-B 25 28 228 bekannt. Bei der dort beschriebenen Bremsvorrichtung schlägt eine Bremsscheibe mit einem Nocken auf eine Anschlagkurbel und gibt so die überschüssige Energie an einen Gummiblock ab. Bei dieser Bremsvorrichtung ist weder der Anschlagpunkt genügend genau einstellbar, noch ist die Konstruktion besonders einfach oder kostengünstig.

Der vorliegenden Erfindung liegt die Aufgabe zugrunde, eine Einrichtung zum Abbremsen einer Drehbewegung zu schaffen, die platzsparend und konstruktiv einfach aufgebaut ist und dabei eine genaue Einstellung des Bremsweges erlaubt.

Die Aufgabe wird erfindungsgemäß gelöst durch zwei im wesentlichen ortsfeste Anschlagblöcke, die außerhalb des Bewegungsbereiches des Ansatzes liegen sowie durch einen zwischen den Anschlagblöcken beweglichen, durch den Ansatz bedarfsweise jeweils bis zu einem der Anschlagblöcke verschiebbaren Anschlagkörper, der jeweils in Verbindung mit einem der Anschlagblöcke einen im wesentlichen ortsfesten Anschlag für den Ansatz bildet.

Dadurch, daß die ortsfesten Anschlagblöcke nur in Verbindung mit dem verschiebbaren Anschlagkörper einen Anschlag für den Ansatz bilden, ist jede der Flanken des Ansatzes in einer Drehrichtung an je einem Anschlagblock vorbeibewegbar. In der entgegengesetzten Drehrichtung wird nach dem Passieren des ersten Anschlagblocks der Anschlagkörper von der Flanke mitgenommen und bis zum zweiten Anschlagblock transportiert. Dort bildet der Anschlagblock in Verbindung mit dem Anschlagkörper einen ortsfesten Anschlag und bremst den Ansatz ab. Mit der beschriebenen Konstruktion lassen sich Bewegungsamplituden von mehr als 360° problemlos realisieren. Die mögliche Bewegungsamplitude ist durch die Ausdehnungen des Ansatzes sowie durch die Entfernung der Anschlagblöcke voneinander und die Ausmaße des Anschlagkörpers bestimmt.

Der Ansatz kann vorteilhaft eine Verzahnung zur mechanischen Ankopplung an Teile des Antriebssystems aufweisen. Der Ansatz kann beispielsweise durch die Welle, auf der er befestigt ist, angetrieben werden, und die Antriebskraft über die Verzahnung an seinem Umfang auf andere Teile des Antriebs übertragen oder er kann umgekehrt über die Verzahnung angetrieben werden.

Als besonders vorteilhaft erweist es sich, daß der Ansatz als Teil eines Zahnrades ausgebildet ist. Es kann sich dabei um ein handelsübliches Zahnrad handeln, das soweit ausgefräst ist, daß nur noch ein Ansatz auf einen Teil des Umfangs mitsamt der Verzahnung stehenbleibt.

Eine vorteilhafte Ausgestaltung der Erfindung sieht vor, daß das Profil der Flanken konvex ausgebildet ist.

Dadurch ist gewährleistet, daß die jeweilige Flanke mit dem Anschlagkörper an einem definierten Punkt der Flanke in Berührung kommt. Je nachdem, welche Bewegungsbahn der Anschlagkörper hat, rollt die Flanke über Teilen des Anschlagkörpers während der Drehbewegung ab. Dabei ist durch die konvexe Form der Flanken ein gleichförmiger Kraftschluß zwischen dem Ansatz und dem Anschlagkörper gewährleistet.

Der Anschlagkörper ist vorteilhaft als Traverse ausgebildet und durch eine diese durchsetzende Stange geführt.

Durch die Stange ist die Bewegungsbahn der Traverse festgelegt, auf der diese durch den Anstz verschiebbar ist.

Die Erfindung kann vorteilhaft auch so gestaltet werden, daß der Anschlagkörper als Traverse ausgebildet und durch zwei parallele, diese durchsetzende Stangen geführt ist.

Der Ansatz kann in diesem Fall an dem Anschlagkörper zwischen den beiden Stangen angreifen, wodurch ein Verkanten des Anschlagkörpers an den Stangen verhindert ist.

Eine weitere vorteilhafte Ausgestaltung der Erfindung sieht vor, daß der Anschlagkörper gegenüber den Anschlagblöcken gefedert ist.

Dadurch ergibt sich beim Anschlagen des durch den Ansatz verschobenen Anschlagkörpers an die Anschlagblöcke kein abruptes Abbremsen des Ansatzes, sondern ein Abbremsen auf einem Federweg, wodurch eine mechanische Überbeanspruchung verhindert wird.

Es sind vorteilhaft zwischen dem Anschlagkörper und den Anschlagblöcken auf einer Stange geführte Federelemente vorgesehen.

Die Federelemente sind beweglich und werden durch den Anschlagkörper jeweils gegen die Anschlagblöcke verschoben, bis sie zwischen dem jeweiligen Anschlagblock und dem Anschlagkörper ihre Federwirkung entfalten. Durch die Steifheit der Federelemente läßt sich die Bremsbeschleunigung der abgebremsten Drehbewegung einstellen. Es lassen sich beispielsweise vorteilhaft Tellerfedern verwenden, die eine Mittelbohrung aufweisen, durch die sie auf einer der Stangen geführt sind.

Im folgenden wird die Erfindung anhand eines Ausführungsbeispiels in einer Zeichnung gezeigt und anschließend beschrieben.

Dabei zeigt die Figur eine schematische, teilweise geschnittene Seitenansicht der Abbremseinrichtung,

Die Figur zeigt eine erfindungsgemäße Einrichtung zum Abbremsen einer Drehbewegung. Die Welle 1 ist über einen nicht dargestellten Kurbeltrieb mit den Kontakten eines Hochspannungsschalters verbunden. Auf die Welle 1 ist ein Ansatz 2 in Form eines Zahnrades mit einer Ausnehmung 3 aufgesetzt und über eine Feder-Nut-Verbindung 4 befestigt. Das Zahnrad 2 weist außen eine Verzahnung auf, die mit einem Schneckentrieb 5 zusammenwirkt. Über den Schneckentrieb 5 und weitere, nicht dargestellte Übersetzungen wird das Zahnrad 2 und damit die Welle 1 angetrieben. Der Antriebsmechanismus dient nicht direkt zum Betätigen des Schalters während eines Schaltvorgangs, sondern zum Spannen eines Federspeichers, der im Schaltfall den Schalter antreibt.

Das Zahnrad 2 läuft zwischen zwei Führungsstangen 6, die an beiden Enden ortsfest gelagert sind. Auf den Führungsstangen 6 ist eine Traverse 7 beweglich geführt. Die Traverse 7 bildet einen Anschlagkörper, an den die Flanken 8, 9, die die Ausnehmung 3 in dem Zahnrad 2 begrenzen, anschlagen. Die Traverse 7 ist durch jeweils eine der Flanken 8, 9 soweit auf den Führungsstangen 6 verschiebbar, bis sie, durch die Tellerfedern 10, 11 gebremst, an einem der Anschlagblöcke 12, 13 anschlägt. Durch die Tellerfedern 10, 11 wird die Bewegung der Welle 1 nicht abrupt angehalten, sondern mäßig abgebremst. Damit soll verhindert werden, daß die kinetische Energie im Bereich des elektrischen Schalters selbst am Ende der Bewegung umgesetzt wird und eventuell Schaden anrichtet. Dabei können Drehbewegungen in beiden Richtungen angehalten werden, und zwar durch Anschlag der Flanke 8 mittels der Traverse 7 am Anschlagblock 13 bzw. durch Anschlagen der Flanke 9 mittels der Traverse 7 am Anschlagblock 12.

Durch die starke Untersetzung des Motorantriebes zu dem Zahnrad 2 ist gewährleistet, daß nach Abschalten des Motors keine Übertragung einer Bewegung auf umgekehrten Wege vom Zahnrad 2 zu dem Motor stattfinden kann.

## Patentansprüche

1. Einrichtung zum Abbremsen der Drehbewegung einer Welle (1) im Antriebssystem eines Hochspannungsschalters mit wenigstens einem entlang eines Teils des Umfangs der Welle (1) hervorstehenden, zwei Flanken (8,9) aufweisenden Ansatz (2),
**gekennzeichnet durch** zwei im wesentlichen ortsfeste Anschlagblöcke (12,13), die außerhalb des Bewegungsbereiches des Ansatzes (2) liegen sowie durch einen zwischen den Anschlagblöcken (12,13) beweglichen, durch den Ansatz (2) bedarfsweise jeweils bis zu einem der Anschlagblöcke (12,13) verschiebbaren Anschlagkörper (7), der jeweils in Verbindung mit einem der Anschlagblöcke (12,13) einen im wesentlichen ortsfesten Anschlag für den Ansatz (2) bildet.

2. Einrichtung nach Anspruch 1,
**dadurch gekennzeichnet,** daß der Ansatz (2) eine Verzahnung zur mechanischen Ankoppelung an Teile des Antriebssystems aufweist.

3. Einrichtung nach Anspruch 2,
**dadurch gekennzeichnet,** daß der Ansatz (2) als Teil eines Zahnrades ausgebildet ist.

4. Einrichtung nach Anspruch 1 oder einem der folgenden,
**dadurch gekennzeichnet,** daß das Profil der Flanken (8,9) konvex ausgebildet ist.

5. Einrichtung nach Anspruch 1 oder einem der folgenden,
**dadurch gekennzeichnet,** daß der Anschlagkörper (7) als Traverse ausgebildet und durch eine diese durchsetzende Stange (6) geführt ist.

6. Einrichtung nach Anspruch 1 oder einem der folgenden,
**dadurch gekennzeichnet,** daß der Anschlagkörper (7) als Traverse ausgebildet und durch zwei parallele, diese durchsetzende Stangen (6) geführt ist.

7. Einrichtung nach Anspruch 1 oder einem der folgenden,
**dadurch gekennzeichnet**, daß der Anschlagkörper (7) gegenüber den Anschlagblöcken (12,13) gefedert ist.

8. Einrichtung nach Anspruch 7,
**dadurch gekennzeichnet**, daß zwischen dem Anschlagkörper (7) und den Anschlagblöcken (12,13) auf einer Stange (6) geführte Federelemente (10,11) vorgesehen sind.

9. Einrichtung nach Anspruch 8,
**dadurch gekennzeichnet**, daß die Federn (10,11) Tellerfeder sind.

## Claims

1. Device for braking the rotary motion of a shaft in the drive system of a high-voltage switch, having at least one attachment which projects along part of the circumference of the shaft and has two flanks, characterized by two essentially stationary stop blocks (12, 13) which are located outside the range of movement of the attachment (2), as well as by a stop body (7) which can be moved between the stop blocks (12, 13) and, as required, can be displaced by the attachment (2) in each case as far as one of the stop blocks (12, 13), and in each case, in conjunction with one of the stop blocks (12, 13), forms an essentially stationary stop for the attachment (2).

2. Device according to Claim 1, characterized in that the attachment (2) has a toothing system for the purposes of mechanical coupling to parts of the drive system.

3. Device according to Claim 2, characterized in that the attachment (2) is designed as part of a gear wheel.

4. Device according to Claim 1 or one of those following, characterized in that the profile of the flanks (8, 9) is of convex design.

5. Device according to Claim 1 or one of those following, characterized in that the stop body (7) is designed as a crossbeam and is guided by a rod (6) passing through the latter.

6. Device according to Claim 1 or one of those following, characterized in that the stop body (7) is designed as a crossbeam and is guided by two parallel rods (6) passing through the latter.

7. Device according to Claim 1 or one of those following, characterized in that the stop body (7) is sprung with respect to the stop blocks (12, 13).

8. Device according to Claim 7, characterized in that spring elements (10, 11) guided on a rod (6) are provided between the stop body (7) and the stop blocks (12, 13).

9. Device according to Claim 8, characterized in that the springs (10, 11) are disc springs.

## Revendications

1. Dispositif destiné à freiner le mouvement de rotation d'un arbre dans un système d'entraînement d'un interrupteur à haute tension, comportant au moins un embout saillant qui fait saillie le long d'une partie de la périphérie de l'arbre et comporte deux flancs, caractérisé par deux blocs (12,13) de butée sensiblement fixes, qui sont situés à l'extérieur de la zone de déplacement de l'embout (2) saillant, ainsi que par un corps (7) de butée, qui est mobile entre les blocs (12, 13) de butée et peut être déplacé si nécessaire au moyen de l'embout (2) saillant, respectivement jusqu'à l'un des blocs (12,13) de butée et qui forme, respectivement en liaison avec l'un des blocs (12,13) de butée, une butée sensiblement fixe pour l'embout (2) saillant.

2. Dispositif selon la revendication 1, caractérisé en ce que l'embout (2) saillant comporte un engrenage permettant le couplage mécanique à des parties du système d'entraînement.

3. Dispositif selon la revendication 2, caractérisé en ce que l'embout (2) saillant est agencé en tant que partie d'une roue dentée.

4. Dispositif selon la revendication 1 ou l'une des suivantes, caractérisé par le fait que le profil des flancs (8,9) est convexe.

5. Dispositif selon la revendication 1 ou l'une des suivantes, caractérisé par le fait que le corps (7) de butée est réalisé sous la forme d'une traverse et est guidé par une tige (6) passant dans cette traverse.

6. Dispositif selon la revendication 1 ou l'une des suivantes, caractérisé par le fait que le corps (7) de butée est agencé sous la forme d'une traverse et est guidé par deux tiges (6) parallèles qui passent dans cette traverse.

7. Dispositif selon la revendication 1 ou l'une des suivantes, caractérisé par le fait que le corps (7) de butée est suspendu élastiquement par rapport aux blocs (12, 13) de butée.

8. Dispositif selon la revendication 7, caractérisé par le fait que des éléments de ressort (10, 11), qui sont guidés sur une tige (6), sont prévus entre le corps (7) de butée et les blocs (12, 13) de butée.

9. Dispositif selon la revendication 8, caractérisé par le fait que les ressorts (10,11) sont des ressorts Belleville.
